# EUROPÄISCHE PATENTSCHRIFT

(11) **EP 2 476 958 B1**
(45) Veröffentlichungstag und Bekanntmachung des Hinweises auf die Patenterteilung: **25.11.2020**
(21) Anmeldenummer: 11195320.4
(22) Anmeldetag: 22.12.2011
(51) Int. Cl.: F24C 15/10

(54) **Topfträgeranordnung für ein Gaskochfeld und Gaskochfeld**
Pan support assembly for a gas hob and gas hob
Agencement de support de récipient pour cuisinière au gaz et cuisinière au gaz

(30) Priorität: 17.01.2011 DE 102011002746
(43) Veröffentlichungstag der Anmeldung: 18.07.2012
(73) Patentinhaber: BSH Hausgeräte GmbH, 81739 München (DE)
(72) Erfinder: Marsch, Alexander, 83620 Feldkirchen-Westerham (DE)

(56) Entgegenhaltungen:
- EP-A2- 2 175 201
- WO-A2-2009/133003
- GB-A- 775 390
- JP-U- H 064 510
- US-A- 5 046 477

## Beschreibung

Die vorliegende Erfindung betrifft eine Topfträgeranordnung für ein Gaskochfeld und ein Gaskochfeld mit einer Topfträgeranordnung

Gaskochfelder werden beispielsweise als Teil von Standherden oder auch als integrierbare Gaskochmulden in Küchenarbeitsplatten hergestellt. Dabei sind mehrere Gasbrenner in dem Kochfeld angeordnet, die über Bedienelemente angesteuert werden können. Um die Garbehälter, wie Pfannen oder Töpfe, in einem geeigneten Abstand von der Brennerflamme zu halten, werden Topfträger vorgesehen. Die Topfträger sind dabei meist mit der Gaskochmulde verbunden und schaffen eine Auflagefläche für Gargutbehälter.

Aus der DE 102 908 016 628 A1 ist zum Beispiel ein Gaskochfeld mit einem Topfträger bekannt, der an den Rändern einer Muldenwanne befestigt ist. Ferner wird eine Abdeckung für ein Topfträgerunterteil vorgeschlagen, um die Verschmutzung der Topfträger zu reduzieren. Um ein Gaskochfeld möglichst vollständig abzudecken, beispielsweise damit Töpfe von einer Kochstelle zu einer anderen verschoben werden können, sind auch Flächentopfträger bekannt, die über das gesamte Kochfeld reichen. Bei Kochfeldern, die vier oder auch mehr Kochstellen umfassen, ist die Reinigung derartiger Flächentopfträger auf Grund der Größe meist nur schwierig möglich. Außerdem kann wegen der Geometrie der Kochmulde oder der Gasbrennerbefestigungen eine Fixierung derartiger Flächentopfträger häufig nur schwer bewerkstelligt werden.

Aus der GB 775,390 A ist ein Topfträger vom Gittertyp für eine gasbetriebene Kochvorrichtung mit einer Anordnung aus Streben bekannt, die im Wesentlichen parallel zueinander angeordnet sind. Der solchermaßen ausgebildete Rahmen ist über eine Mulde mit darin angeordneten Gasbrennern gelegt.

Aus der EP 2 175 201 A2 ist eine Gaskochmodule mit zumindest einem Gasbrenner mit zugeordneter Topfträgeranordnung bekannt, die einen Grundtopfträger und einen Zusatztopfträger aufweist, der auf den Grundtopfträger abgestützt ist und mit dem eine Auflagefläche in Richtung auf den Gasbrenner vergrößerbar ist. Der Grundtopfträger ist mit zumindest einer Ausnehmung ausgebildet, in die der Zusatztopfträger einsetzbar ist.

Aus der WO 2009/133002 A2 ist ein Gaskochfeld mit mindestens einem Gasbrenner und mindestens einem Topfträger bekannt, der Topfträgerrippen zum Abstellen eines Gargutbehältnisses aufweist. Die Topfträgerrippen des Topfträgers sind in unregelmäßiger Weise in einer Wirrlage über einen Topfträger-Außenrahmen verteilt. Der Topfträger-Außenrahmen weist Standfüße auf, über die der Topfträger auf einer Glaskeramikplatte des Gaskochfeldes liegt.

Die US 5,046,477 offenbart ein Gaskochfeld mit einer Glasoberfläche, wobei jeder von mehreren Brennern einen Halsabschnitt aufweist und ein Kragen den Halsabschnitt eines jeweiligen Brenners umrundet. Ein Gitter überdeckt jeweils zwei Brenner ein Brennerpaar und weist Positionierstäbe auf, die Abschnitte der jeweiligen Kragen umrunden, wodurch das jeweilige Gitter fixiert auf der Glasoberfläche angeordnet ist. Dadurch, dass das Gitter an zwei Brennern mit den Positionierstäben fixiert ist, wird eine Verdrehung des Gitters in der horizontalen Ebene verhindert. Das jeweilige Gitter ist einstückig aus mehreren miteinander verbundenen Metallstäben gebildet. Jeder Metallstab ist an beiden Enden jeweils mit einem anderen Metallstab verbunden.

Die JP H06 4510 U offenbart einen Gasherd mit mehreren Brennern. Über einem jeweiligen Brenner ist ein Dreifuß angeordnet. Ein jeweiliger Dreifuß umfasst einen Rahmenring, mehrere von dem Rahmenring vertikal nach oben verlaufende Füße und mehrere von den vertikal verlaufenden Füßen nach innen ragende Finger, die eine Auflagefläche für einen Gargutbehälter im Bereich eines Brenners ausbilden. Einer der beiden Dreifüße weist ferner zwei parallel von dem einen Dreifuß in Richtung des anderen Dreifußes verlaufende, beidseitig unterstützte Arme auf, die eine Abstellfläche für ein Kochgefäß außerhalb eines jeweiligen Brennerflammenbereichs der beiden Brenner ausbilden. Ein jeweiliger Arm ist auf einer Seite auf einem der vertikal verlaufenden Füße des einen Dreifußes gelagert und auf der der anderen Seite auf einem weiteren vertikal verlaufenden Fuß gelagert, der an einem Rahmenring des anderen Dreifußes einhängbar ist.

Vor diesem Hintergrund besteht eine Aufgabe der vorliegenden Erfindung darin, eine verbesserte Topfträgeranordnung zu schaffen.

Demgemäß wird eine Topfträgeranordnung für ein Gaskochfeld mit den Merkmalen des Anspruchs 1 vorgeschlagen. Dabei umfasst die Topfträgeranordnung unter Anderem mehrere Topfträgerelemente, und ein jeweiliges Topfträgerelement bildet eine Auflagefläche für einen Gargutbehälter im Bereich eines Gasbrenners. Mindestens zwei Topfträgerelemente bilden zwischen zwei Gasbrennern außerhalb eines Brennerflammenbereichs eine Abstellfläche, insbesondere für einen Gargutbehälter.

Die vorgeschlagene Topfträgeranordnung ermöglicht die Realisierung eines Flächentopfträgers in modularer Anordnung. Die Topfträgerelemente können beispielsweise als Segmente vollständig das Gaskochfeld bedecken. Durch die Aufteilung der Topfträgeranordnung in Topfträgerelemente, welche als Teilfunktionen jeweils einen Einzeltopfträger ausbilden, kann die Topfträgeranordnung insgesamt leichter gereinigt werden. Zum Beispiel lassen sich die Topfträgerelemente in einer Spüle abwaschen. Außerdem können Topfträgerelemente Bereiche außerhalb der Gasbrenner, beispielsweise mit Hilfe von unterbrochenen Streben überdecken, welche die Abstellfläche bilden.

Vorzugsweise bilden die Topfträgerelemente einen Flächentopfträger über dem Gaskochfeld aus.

Bei einer Ausführungsform der Topfträgeranordnung umfasst ein Topfträgerelement einen eine Standfläche des Topfträgerelements ausbildenden Rahmen und mehrere von dem Rahmen nach innen ragende Finger. Oberseiten der nach innen ragenden Finger bilden die Auflagefläche für einen Gargutbehälter.

Beispielsweise kann der Rahmen eckig ausgeführt sein und auf eine Kochfeldplatte des Gaskochfeldes aufgesetzt werden. Eine Fixierung der Rahmen der Topfträgerelemente kann beispielsweise durch ein geeignetes Hitzeschild um einen jeweiligen Gasbrenner erfolgen. Dabei haben sich eckige Geometrien für Hitzeschilder und Topfträgerelementrahmen als nützlich erwiesen.

Bei einer weiteren Ausführungsform der Topfträgeranordnung umfasst ein Topfträgerelement mindestens einen von dem Rahmen nach außen ragenden Finger, wobei Oberseiten der nach außen ragenden Finger die Abstellfläche bilden.

Bei konventionellen Topfträgern oder Einzeltopfträgern sind nur nach innen ragende Finger vorgesehen. Die nach außen ragenden und die Abstellfläche bildenden Finger ermöglichen ein besonders zuverlässiges Verschieben eines Kochgeschirrs, beispielsweise von einer Position über dem Gasbrenner zu einer Position seitlich davon.

Bei der Topfträgeranordnung umfasst ein Topfträgerelement einen von dem Rahmen nach außen ragenden Stützfinger, welcher einen Teil der Standfläche bildet.

Der Stützfinger verhindert beispielsweise ein Umkippen des Topfträgerelementes, wenn ein Kochgeschirr ausschließlich seitlich oder neben der Gasbrennerflamme aufgesetzt ist.

Denkbar ist ferner, dass bei einer Topfträgeranordnung ein Topfträgerelement zum Überdecken mehrerer Gasbrenner ausgestaltet ist. Beispielsweise können zwei oder mehrere Gasbrenner von nur einem Topfträgerelement bedeckt werden, so dass ein einzelnes Topfträgerelement eine Auflagefläche für mehrere Gasbrenner bereitstellt.

Vorzugsweise bilden die Abstellflächen von mindestens zwei Topfträgerelementen eine über Bereiche von mehreren Gasbrennern reichende gemeinsame Abstellfläche. Beispielsweise kann zwischen zwei Gasbrennern ein Freiraum bereitgestellt werden, der von den die Abstellfläche bildenden Elementen der Topfträgerelemente überdeckt wird.

Es wird ferner ein Gaskochfeld mit einer Kochfeldplatte, mehreren auf der Kochfeldplatte angeordneten Gasbrennern und einer Topfträgeranordnung mit mehreren Topfträgerelementen vorgeschlagen. Ein jeweiliges Topfträgerelement bildet eine Auflagefläche für einen Gargutbehälter im Bereich eines Gasbrenners, und mindestens zwei Topfträgerelemente bilden zwischen zwei Gasbrennern außerhalb eines Brennerflammenbereichs eine Abstellfläche.

Ein entsprechend ausgestaltetes Gaskochfeld lässt sich hinsichtlich der Topfträgeranordnung besonders leicht reinigen. Ferner kann durch die Abstellfläche in der Art eines Flächentopfträgers ausreichend Abstellraum für Kochgeschirr neben Brennerflammen geschaffen werden.

Vorzugsweise ist ein Niveau der gemeinsamen Abstellfläche über dem Gaskochfeld gleich. Insbesondere bei einer gleichartigen Ausführung der Topfträgerelemente, können diese direkt auf eine Kochfeldplatte aufgesetzt werden. Dabei können Fixierelemente vorgesehen werden.

Die gemeinsame Abstellfläche ist durch stückweise aneinander grenzende horizontale Streben gebildet. Die Streben sind nach außen gerichtete Finger der Topfträgerelemente. Dabei können die Finger unterschiedlicher Topfträgerelemente aneinander stoßen oder durch einen Spalt voneinander beabstandet sein.

Vorzugsweise ist die Kochfeldplatte zumindest teilweise aus Hartglas oder Glaskeramik gefertigt. Diese Materialien erlauben ein besonders ansprechendes ästhetisches Äußeres eines Gaskochfeldes. Insbesondere ergeben sich nur geringe Verformungen von Hartglas oder Glaskeramik durch Temperaturveränderungen beim Betrieb der Gasbrenner. Dadurch ist es besonders einfach, aus mehreren Segmenten oder Topfträgerelementen die gesamte Topfträgeranordnung zu schaffen, welche eine ebene Abstell- und/oder Auflagefläche schafft.

Alternativ kann die Kochfeldplatte auch zumindest teilweise aus einem Metallblech in der Art einer Mulde gefertigt sein. Vorzugsweise ist dann das Metallblech unterseitig mit einer Hartglas- oder Glaskeramikplatte unterklebt. Die Hartglas- oder Glaskeramikplatte verhindert weitestgehend ein Verformen in Abhängigkeit von Temperaturänderungen des Metallbleches. Auch dann kann eine besonders gleichmäßige Bedeckung des Gaskochfeldes durch die Topfträgeranordnung erzielt werden, wobei die Topfträgerelemente eine ebene zusammengesetzte Abstellfläche bilden.

In einer Weiterbildung des Gaskochfeldes sind in den Bereichen der Gasbrenner ebene Hitzeschilder angeordnet. Die Topfträgerelemente sind dann formschlüssig auf die Hitzeschilder aufsetzbar. Das Hitzeschild kann in der Art einer mehreckigen Scheibe zum thermischen Abschirmen der Kochfeldplatte von einer Hitze des Gasbrenners eingesetzt werden. Die vorzugsweise rechteckige und insbesondere quadratisch ausgeführte Geometrie des Hitzeschildes erlaubt eine zuverlässige Abschirmung der Kochfeldplatte einerseits und andererseits ein einfaches Montieren der Topfträgerelemente.

Vorzugsweise hat das jeweilige Hitzeschild eine glatte Oberfläche und keine Einkerbungen oder Nasen entlang seiner umlaufenden Kante. Dabei ist das Hitzeschild vorzugsweise flach und scheibenförmig ausgestaltet.

Bei dem Gaskochfeld umfassen die Topfträgerelemente vorzugsweise mehreckige Rahmen, welche jeweils einen mehreckigen Hitzeschild umlaufen und auf dem jeweiligen Hitzeschild verrutsch- und verdrehsicher aufsetzbar sind. Durch eine Kombination von eckigen Hitzeschildern mit darauf formschlüssig aufsetzbaren Topfträgerelementen, kann eine einfache Überdeckung der gesamten Gaskochfeldfläche erzielt werden. Eine weitere Fixierung ist in der Regel für die Topfträgerelemente nicht notwendig.

Weitere mögliche Implementierungen der Erfindung umfassen auch nicht explizit genannte Kombinationen von zuvor oder im Folgenden bezüglich der Ausführungsbeispiele beschriebenen Merkmalen. Dabei wird der Fachmann auch Einzelaspekte als Verbesserungen oder Ergänzungen zu der jeweiligen Grundform der Topfträgeranordnung oder des Gaskochfeldes hinzufügen.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert.

Es zeigt dabei:
Fig. 1: eine perspektivische Darstellung einer ersten Ausführungsform eines Gaskochfeldes mit einer Topfträgeranordnung;
Fig. 2: eine Darstellung der ersten Ausführungsform eines Gaskochfeldes mit einer Topfträgeranordnung in der Draufsicht;
Fig. 3: eine schematische Querschnittsansicht der ersten Ausführungsform eines Gaskochfeldes mit Topfträgerelementen;
Fig. 4: eine perspektivische Darstellung einer zweiten Ausführungsform eines Gaskochfeldes mit einer Topfträgeranordnung;
Fig. 5: eine Darstellung der zweiten Ausführungsform eines Gaskochfeldes mit einer Topfträgeranordnung in der Draufsicht;
Fig. 6: eine perspektivische Darstellung einer dritten Ausführungsform eines Gaskochfeldes mit einer Topfträgeranordnung;
Fig. 7: eine Darstellung der dritten Ausführungsform eines Gaskochfeldes mit einer Topfträgeranordnung in der Draufsicht;
Fig. 8: eine Darstellung einer nicht beanpruchten Ausführungsform eines Gaskochfeldes mit einer Topfträgeranordnung in der Draufsicht.

In den Figuren sind gleiche oder funktionsgleiche Elemente mit denselben Bezugszeichen versehen worden, sofern nichts anderes angegeben ist.

In den Figuren 1, 2 und 3 ist eine erste Ausführungsform eines Gaskochfeldes mit einer Topfträgeranordnung dargestellt. Dabei zeigt die Figur 1 eine perspektivische Darstellung, die Figur 2 eine Draufsicht und die Figur 3 eine Querschnittsansicht.

Das Gaskochfeld 1 ist als Einbaukochfeld mit einer Kochfeldplatte 14, beispielsweise aus Glas oder Glaskeramik ausgeführt. In der Glaskeramikplatte 14 sind Öffnungen für vier Gasbrenner 10, 11, 12, 13 vorgesehen, welche hinsichtlich ihrer Leistung über Bedienelemente 15 angesteuert werden können. Insbesondere an Hand der Figur 2 erkennt man die rechteckige Form der Kochfeldplatte 14 und den üblicherweise in den vier Quadranten angeordneten Gasbrenner 10, 11, 12, 13.

In den Bereichen der Gasbrenner 10, 11, 12, 13 sind zum Schutz der Glaskeramikplatte 14 Hitzeschilder 16, 17, 18, 19 vorgesehen. Die Hitzeschilder sind beispielsweise aus Metall gefertigt und haben einen eckigen Grundriss. Die Hitzeschilder haben ebenfalls eine Öffnung, damit die Gasbrenner bzw. weitere Armaturen von einer Unterseite der Kochfeldplatte 14 auf die Oberseite, also das eigentliche Gaskochfeld 1 reichen können. Die Hitzeschilder 16, 17, 18, 19 verhindern insbesondere, dass vom Gargutbehältnis reflektierte Wärme direkt auf die Kochfeldplatte 14 zurückgestrahlt wird und diese beschädigen könnte. Außerdem ermöglicht die Geometrie der Hitzeschilder 16, 17, 18, 19 ein sicheres Aufsetzen von Topfträgerelementen 2, 3, 4. Die Topfträgerelemente sind beispielsweise aus Metall gefertigt und dienen einerseits dem Ausbilden einer Auflagefläche 25 für einen Gargutbehälter oberhalb der jeweiligen Gasbrenner und andererseits dem Ausbilden einer Abstellfläche 24 neben den Gasbrennern. Dies erkennt man in der Figur 1 und 2 insbesondere in dem Bereich zwischen den beiden hinteren Gasbrennern 10, 11.

Die Topfträgeranordnung umfasst in dem Ausführungsbeispiel der Figuren 1 bis 3, drei Topfträgerelemente 2, 3, 4. Die Topfträgerelemente 2, 3, 4 haben dabei jeweils einen rechteckigen Rahmen 20, der formschlüssig auf die beispielsweise gleichartig ausgeführten Hitzeschilder 16, 17, 18, 19 aufgesetzt werden kann. Dadurch erfolgt eine verdreh- und verrutschsichere Fixierung im Bereich der Gasbrenner 10, 11, 12, 13.

In der Figur 3 ist eine Querschnittsansicht der Topfträgerelemente 2 und 3 angegeben. Der viereckige Rahmen 20 liegt flach auf der Glaskeramikplatte 14 auf und bildet eine Standfläche 26 des jeweiligen Topfträgerelements 2, 3. Es ragen vertikal von dem Rahmen 20 beabstandete Finger 21 nach innen in Richtung zu dem Gasbrenner 10, 11. Die Oberseiten der Finger bilden die Auflagefläche 25 für einen Gargutbehälter 27, welcher in der Figur 3 rechts angedeutet ist, aus. Darüber hinaus umfassen die Topfträgerelemente 2, 3 auch nach außen gerichtete Finger 22, deren Oberseite zum Ausbilden einer Abstellfläche 24 dienen. Um die Standfläche 26 zu vergrößern, sind ferner Stützfinger 23 an dem Rahmen 20 vorgesehen. Die Stützfinger 23 liegen ebenfalls auf der Oberfläche der Glaskeramikplatte 14 auf.

In dem Bereich zwischen den beiden Brennern 10, 11 wird somit eine Abstellfläche 24 ausgebildet. Die Abstellfläche 24 wird, wie in der Figur 1 und 2 angedeutet ist, durch zwischen den Gasbrennerbereichen verlaufende Streben geschaffen. Die Streben sind dabei stückweise zusammengesetzt. Beispielsweise ist ein linker Teil der in Figur 3 angedeuteten Strebe 28A von dem linken Topfträgerelement 1 gebildet und der rechte Teil 28B von dem rechten Topfträgerelement 3. Insgesamt ergibt sich eine ebene Fläche aus Abstellfläche 24 und Auflagefläche 25 über mehrere Gasbrenner des Gaskochfelds. Die beiden Strebenteile 28A und 28B können an ihren Kopfenden aneinander stoßen und sich gegenseitig abstützen. Allerdings kann auch ein Spalt oder Freiraum zwischen den Strebenteilen 28A und 28B, wie es in Figur 3 angedeutet ist, vorgesehen sein.

Die vorgeschlagene Topfträgeranordnung ermöglicht ein einfaches Überdecken mehrerer Gasbrenner in der Art von Flächentopfträger ohne die üblichen Nachteile von konventionellen Flächentopfträgern. Insbesondere die einfache Befestigung bzw. das Aufliegen an oder auf den Hitzeschildern und die einfache Geometrie sind von Vorteil. Die Topfträgerelemente lassen sich einfach reinigen oder auch austauschen. Man kann insbesondere durch die Auswahl der Topfträgerelemente verschiedene Geometrien von Topfträgerflächen erzielen.

Die Figur 4 zeigt eine zweite Ausführungsform eines Gaskochfeldes mit einer Topfträgeranordnung in perspektivischer Darstellung. Die Figur 5 zeigt dasselbe Gaskochfeld in der Draufsicht. Das Gaskochfeld 29 entspricht im Wesentlichen dem Ausführungsbeispiel der Figuren 1 - 3. Gleiche Elemente sind mit gleichen Bezugszeichen versehen, und es wird nicht näher auf diese erneut eingegangen. Man erkennt, dass im Vergleich zur Figur 2 ein weiteres Topfträgerelement 5 vorne links zugefügt wurde. Somit ergibt sich eine Abstellfläche vollständig zwischen den beiden Reihen von Gasbrennern 10, 12 und 11, 13. An den vorderen und hinteren Rahmen sind Stützfinger 23 auf dem Niveau der Standfläche vorgesehen. Es können somit einfach, wie in der Figur 5 sichtbar, Töpfe oder Pfannen beispielsweise von einem leistungsstarken Gasbrenner 11 auf einen mittelstarken Gasbrenner 10 über die Abstellfläche 24 hinüber geschoben werden. Die Abstellfläche 24 ist dabei niveaugleich mit der jeweiligen Auflagefläche 25 im Brennerbereich. Durch die Kombination, insbesondere einer Glaskeramikplatte 14 mit Hitzeschildern 16, 17, 18, 19 und den Topfträgersegmenten 2, 3, 4, 5, kann zuverlässig eine ebene Fläche bzw. ein gleiches Niveau der Abstell- und Auflagefläche 24, 25 erzielt werden.

Die Topfträgeranordnung in modularer Weise ermöglicht auch, das Einsetzen unterschiedlicher Topfträger an oder um verschiedene Gasbrenner. Die Figur 6 zeigt eine perspektivische Darstellung einer dritten Ausführungsform 30 eines Gaskochfeldes und die Figur 7 eine entsprechende Topfträgeranordnung 30 in der Draufsicht. Dabei wurde in der Figur 7 der vorne links eingesetzte Topfträger bzw. das Topfträgerelement 5 entfernt. Bei den beiden rechten Gasbrennern 11, 13 ist ein Zweifachtopfträger 6 eingesetzt, der beide rechten Brenner 11, 13 umfasst bzw. auf den jeweiligen Hitzeschildern 17, 18 anliegt. In der Figur 6 erkennt man, dass die beiden linken Topfträgerelemente 2, 5 unterschiedlich ausgeführt sind. Das hintere Topfträgerelement 2 hat dabei sechs nach innen ragende Finger 21 und drei nach außen ragende Finger 22. Der vordere linke Topfträger 5 ist konventionell ausgeführt und hat nur vier nach innen ragende Finger. Somit lassen sich die Auflage- und Abstellflächen flexibel an die Einbaugegebenheiten und Wünsche des Bedieners anpassen.

Schließlich ist in der Figur 8 ein weiteres Ausführungsbeispiel für ein Gaskochfeld 31 in der Draufsicht dargestellt. Im Wesentlichen entspricht das Gaskochfeld 31 dem in Figur 2 dargestellten. Allerdings sind die Topfträgerelemente 2, 3, 4 ohne Stützfinger ausgeführt. Je nach Längenausdehnung der nach außen reichenden Finger 22 zum Ausbilden der Abstellfläche 24 zwischen Gasbrennern 2, 3, 4 können entsprechende Stützfinger vorgesehen werden oder eingespart werden.

Die vorgestellten Varianten des Gaskochfeldes mit Topfträgerelementen und Hitzeschildern liefern eine einfach herstellbare Möglichkeit, hitzeempfindliche Flächenbereiche von Kochfeldplatten vor Überhitzung zu schützen und gleichzeitig einen Topfträger in der Art eines Flächentopfträgers auszubilden. Die Segmentierung oder Modularisierung der Topfträger mit Hilfe der Topfträgerelemente ermöglicht eine einfache Reinigung und einfache Erweiterung der Abstellfläche. Der Hitzeschild ist dabei flächig in der Art einer Scheibe ausgeführt und lässt sich leichter reinigen, da keine Über- oder Vorsprünge, Kerben oder Orientierungsmittel eingesetzt werden. Das gleiche gilt für einen verwendeten Topfträgerelemente, welche auch eine besonders einfache Geometrie entlang der Kante des Hitzeschildes aufweisen. Der Hitzeschild ist beispielsweise mit einer glatten polierten Oberfläche versehen, so dass er sich leicht reinigen lässt. Die Größe bzw. Fläche des Hitzeschildes und der Topfträgerelemente kann an die jeweiligen Einbaugegebenheiten angepasst werden, die Materialeigenschaften der Kochfeldplatte und der potenziell maximale Leistung des Gasbrenners.

### Verwendete Bezugszeichen:

- 1: Gaskochfeld
- 2-9: Topfträgerelement
- 10-13: Gasbrenner
- 14: Kochfeldplatte
- 15: Bedienelement
- 16-19: Hitzeschild
- 20: Topftragerrahmen
- 21 -23: Topfträgerfinger
- 24: Abstellfläche
- 25: Auflagefläche
- 26: Standfläche
- 27: Kochtopf
- 28: Streben
- 29-31: Gaskochfeld

## Patentansprüche

1. Topfträgeranordnung (2, 3, 4) für ein Gaskochfeld (1), wobei die Topfträgeranordnung (2, 3, 4) mehrere Topfträgerelemente (2, 3 , 4) umfasst, und ein jeweiliges Topfträgerelement (2, 3) eine Auflagefläche (25) für einen Gargutbehälter (27) bildet,wobei ein Topfträgerelement (2) einen eine Standfläche (26) des Topfträgerelements (2) ausbildenden und flach auf eine Kochfeldplatte (14) legbaren Rahmen (20), einen von dem Rahmen (20) nach außen ragenden Stützfinger (23), welcher einen Teil der Standfläche (26) ausbildet, und mehrere von dem Rahmen (20) vertikal beabstandete und von dem Rahmen nach innen ragende Finger (21) umfasst, wobei Oberseiten der nach innen ragenden Finger (21) die Auflagefläche (25) für einen Gargutbehälter (27) bilden, und mindestens zwei Topfträgerelemente (2, 3) eine gemeinsame Abstellfläche (24) bilden, jedes der mindestens zwei Topfträgerelemente (2) mehrere von dem Rahmen (20) in einer gleichen Richtung wie der Stützfinger (23) als Streben ausgebildete nach außen ragende Finger (22) umfasst, wobei Oberseiten der nach außen ragenden Finger (22) die Abstellfläche (24) bilden wobei die Streben (22) horizontal stückweise aneinander grenzen und die gemeinsame Abstellfläche (24) bilden, wobei die Streben (22) aneinander stoßen oder durch einen Spalt voneinander beabstandet sind.

2. Topfträgeranordnung (2, 3, 4) nach Anspruch 1, **dadurch gekennzeichnet, dass** die Topfträgerelemente (2, 3, 4) einen Flächentopfträger über ein Gaskochfeld (1) ausbilden können.

3. Topfträgeranordnung (2, 3, 4) nach Anspruch 1 oder 2, **dadurch gekennzeichnet, dass** ein Topfträgerelement (6) zum Überdecken mehrerer Gasbrenner (11, 13) ausgestaltet ist.

4. Gaskochfeld (1) mit einer Kochfeldplatte (14), mehreren auf der Kochfeldplatte (14) angeordneten Gasbrennern (10-13) und einer Topfträgeranordnung (2, 3, 4) nach einem der Ansprüche 1 -3.

5. Gaskochfeld (1) nach Anspruch 4, **dadurch gekennzeichnet, dass** die Abstellflächen (24) von mindestens zwei Topfträgerelementen (2, 3) eine über Bereiche von mehreren Gasbrennern (10, 11) reichende gemeinsame Abstellfläche bilden.

6. Gaskochfeld (1) nach Anspruch 5, **dadurch gekennzeichnet, dass** ein Niveau der gemeinsamen Abstellfläche über das Gaskochfeld (1) gleich ist.

7. Gaskochfeld (1) nach Anspruch 5 oder 6, **dadurch gekennzeichnet, dass** die gemeinsame Abstellfläche durch stückweise aneinander gesetzte horizontale nach außen gerichtete Finger der Topfträgerelemente (28A, 28B) gebildet ist.

8. Gaskochfeld (1) nach einem der Ansprüche 5-7, **dadurch gekennzeichnet, dass** die Kochfeldplatte (14) zumindest teilweise aus Hartglas oder Glaskeramik gefertigt ist.

9. Gaskochfeld (1) nach einem der Ansprüche 5-8, **dadurch gekennzeichnet, dass** die Kochfeldplatte (14) zumindest teilweise aus einem Metallblech in der Art einer Mulde und einer mit einer auf das Metallblech unterseitig geklebten Hartglas- oder Glaskeramikplatte gefertigt ist.

10. Gaskochfeld (1) nach einem der Ansprüche 5-9, ferner mit ebenen und in den Bereichen der Gasbrenner (10 - 13) angeordneten Hitzeschildern (16 - 19), wobei die Topfträgerelemente (2, 3, 4) formschlüssig auf die Hitzeschilder (16 - 19) aufsetzbar sind.

11. Gaskochfeld (1) nach Anspruch 10, **dadurch gekennzeichnet, dass** die Hitzeschilder (16-19) rechteckig, insbesondere quadratisch, ausgeführt sind.

12. Gaskochfeld (1) nach Anspruch 10 oder 11, **dadurch gekennzeichnet, dass** die Topfträgerelemente (2, 3, 4) mehreckige Rahmen (20) umfassen, welche jeweils einen mehreckigen Hitzeschild (16-19) umlaufen und auf dem jeweiligen Hitzeschild (16-19) verrutsch- und verdrehsicher aufsetzbar sind.

## Claims

1. Pan support assembly (2, 3, 4) for a gas hob (1), wherein the pan support assembly (2, 3, 4) comprises a number of pan support elements (2, 3, 4), and a respective pan support element (2, 3) forms a contact surface (25) for a food container (27), wherein a pan support element (2) comprises a frame (20) embodying a base (26) of the pan support element (2) and placeable in a planar manner on a hotplate (14), a supporting finger (23) which projects outwards from the frame (20) and embodies a part of the base (26), and a number of fingers (21) distanced vertically from the frame (20) and projecting inwards from the frame, wherein topsides of the inwardly projecting fingers (21) form the contact surface (25) for a food container (27), and at least two pan support elements (2, 3) form a shared set-down area (24), each of the at least two pan support elements (2) comprises a number of fingers (22), embodied as struts, which project outwards from the frame (20) in the same direction as the supporting finger (23), wherein topsides of the outwardly projecting fingers (22) form the set-down area (24), wherein the struts (22) abut one another horizontally piece by piece and form the shared set-down area (24), wherein the struts (22) abut one another or are distanced from one another by means of a gap.

2. Pan support assembly (2, 3, 4) according to claim 1, **characterised in that** the pan support elements (2, 3, 4) can embody a surface pan support across a gas hob (1).

3. Pan support assembly (2, 3, 4) according to claim 1 or 2, **characterised in that** a pan support element (6) is embodied to cover a number of gas burners (11, 13).

4. Gas hob (1) with a hotplate (14), a number of gas burners (10 - 13) arranged on the hotplate (14) and a pan support arrangement (2, 3, 4) according to one of claims 1-3.

5. Gas hob (1) according to claim 4, **characterised in that** the set-down areas (24) of at least two pan support elements (2, 3) form a shared set-down area which extends across regions of several gas burners (10, 11).

6. Gas hob (1) according to claim 5, **characterised in that** a level of the shared set-down area is the same across the gas hob (1).

7. Gas hob (1) according to claim 5 or 6, **characterised in that** the shared set-down area is formed by fingers of the pan support elements (28A, 28B) which are put together piece by piece and directly horizontally outwards.

8. Gas hob (1) according to one of claims 5-7, **characterised in that** the hotplate (14) is manufactured at least partially from tempered glass or glass ceramic.

9. Gas hob (1) according to one of claims 5-8, **characterised in that** the hotplate (14) is manufactured at least partially from a sheet metal in the manner of a trough and a tempered glass or glass ceramic plate glued to the underside of the sheet metal.

10. Gas hob (1) according to one of claims 5-9, further with flat heat shields (16 - 19) arranged in the regions of the gas burners (10 - 13), wherein the pan support elements (2, 3, 4) can be placed in a form-fit manner on the heat shields (16 - 19).

11. Gas hob (1) according to claim 10, **characterised in that** the heat shields (16 - 19) are embodied to be rectangular, in particular square.

12. Gas hob (1) according to claim 10 or 11, **characterised in that** the pan support elements (2, 3, 4) comprise polygonal frames (20), which in each case run around a polygonal heat shield (16 - 19) and can be placed in an anti-slip and anti-twist manner on the respective heat shield (16 - 19).

## Revendications

1. Agencement de support à marmites (2, 3, 4) pour un champ de cuisson à gaz (1), dans lequel l'agencement de support à marmites (2, 3, 4) comprend plusieurs éléments de support à marmites (2, 3, 4), et un élément de support à marmites respectif (2, 3) forme une surface d'appui (25) pour un récipient de denrées à cuire (27), dans lequel un élément de support à marmites (2) comprend un cadre (20) formant une surface de pose (26) de l'élément de support à marmites (2) et pouvant être posé à plat sur une plaque de champ de cuisson (14), un doigt de support (23) faisant saillie du cadre (20) vers l'extérieur, lequel forme une partie de la surface de pose (26), et plusieurs doigts (21) éloignés verticalement du cadre (20) et faisant saillie du cadre vers l'intérieur, dans lequel les côtés supérieurs des doigts (21) faisant saillie vers l'intérieur forment la surface d'appui (25) pour un récipient de denrées à cuire (27), et au moins deux éléments de support à marmites (2, 3) forment ensemble une surface de dépose (24) conjointe, chacun des au moins deux éléments de support à marmites (2) comprenant plusieurs doigts (22) formés sous la forme d'étais faisant saillie du cadre (20) vers l'extérieur selon une direction identique à celle des doigts de support (23), dans lequel les côtés supérieurs des doigts (22) faisant saillie vers l'extérieur forment la surface de dépose (24), dans lequel les étais (22) sont pièce à pièce horizontalement contigus l'un à l'autre et forment la surface de dépose (24) conjointe, dans lequel les étais (22) se touchent ou sont séparés l'une de l'autre par une fente.

2. Agencement de support à marmites (2, 3, 4) selon la revendication 1, **caractérisé en ce que** les éléments de support à marmites (2, 3, 4) peuvent former un support à marmites de surface sur un champ de cuisson à gaz (1).

3. Agencement de support à marmites (2, 3, 4) selon la revendication 1 ou 2, **caractérisé en ce qu'**un élément de support à marmites (6) est aménagé afin de couvrir plusieurs brûleurs à gaz (11, 13).

4. Champ de cuisson à gaz (1) avec une plaque de champ de cuisson (14), plusieurs brûleurs à gaz (10 - 13) disposés sur la plaque de champ de cuisson (14) et un agencement de support à marmites (2, 3, 4) selon l'une des revendications 1 à 3.

5. Champ de cuisson à gaz (1) selon la revendication 4, **caractérisé en ce que** les surfaces de dépose (24) d'au moins deux éléments de support à marmites (2, 3) forment une surface de dépose conjointe atteignant les zones de plusieurs brûleurs à gaz (10, 11).

6. Champ de cuisson à gaz (1) selon la revendication 5, **caractérisé en ce qu'**un niveau de la surface de dépose conjointe est identique sur le champ de cuisson à gaz (1).

7. Champ de cuisson à gaz (1) selon la revendication 5 ou 6, **caractérisé en ce que** la surface de dépose conjointe est formée par des doigts des éléments de support à marmites (28A, 28B) horizontaux dirigés vers l'extérieur et placés pièce par pièce l'un contre l'autre.

8. Champ de cuisson à gaz (1) selon l'une des revendications 5 à 7, **caractérisé en ce que** la plaque de cuisson (14) est au moins partiellement réalisée en verre trempé ou en vitrocéramique.

9. Champ de cuisson à gaz (1) selon l'une des revendications 5 à 8, **caractérisé en ce que** la plaque de cuisson (14) est au moins partiellement réalisée en une tôle métallique à la manière d'une auge et d'une plaque en verre trempé ou vitrocéramique collée en-dessous de la tôle métallique.

10. Champ de cuisson à gaz (1) selon l'une des revendications 5 à 9, en outre avec des boucliers thermiques (16 - 19) plats et disposés dans les zones des brûleurs à gaz (10 - 13), dans lequel les éléments de support à marmites (2, 3, 4) peuvent se poser par complémentarité de formes sur les boucliers thermiques (16 -19).

11. Champ de cuisson à gaz (1) selon la revendication 10, **caractérisé en ce que** les boucliers thermiques (16 - 19) sont exécutés sous forme rectangulaire, en particulier carrée.

12. Champ de cuisson à gaz (1) selon la revendication 10 ou 11, **caractérisé en ce que** les éléments de support à marmites (2, 3, 4) comprennent des cadres polygonaux (20), qui entourent respectivement un bouclier thermique polygonal (16 -19) et peuvent se placer sur le bouclier thermique respectif (16 -19) de manière sécurisée contre le glissement et la rotation.
